# EUROPÄISCHE PATENTSCHRIFT

(11) **EP 0 276 471 B1**
(45) Veröffentlichungstag und Bekanntmachung des Hinweises auf die Patenterteilung: **24.07.1991**
(21) Anmeldenummer: 87119075.7
(22) Anmeldetag: 22.12.1987
(51) Int. Cl.: A46B 11/04, A46B 7/04

(54) **Handbürste**
Hand brush
Brosse à main

(30) Priorität: 03.01.1987 DE 3700113
(43) Veröffentlichungstag der Anmeldung: 03.08.1988
(73) Patentinhaber: Gebr. ROTHWEILER GmbH & CO. KG, D-72379 Hechingen (DE)
(72) Erfinder: Rothweiler, Emil, D-7450 Hechingen (DE); Siegel, Gerald, Phoenix, Ariz. 85017 (US)
(74) Vertreter: Möbus, Rudolf, Dipl.-Ing.

(56) Entgegenhaltungen:
- EP-A- 0 161 907
- BE-A- 511 469
- DE-A- 3 530 402
- FR-A- 594 235
- US-A- 1 376 702

## Beschreibung

Die Erfindung betrifft eine Handbürste mit einem Griffteil und mit einem als Speicher für eine Reinigungsflüssigkeit ausgebildeten, teilweise mit Borsten besetzten Gehäuse, und mit mindestens einem zwischen den Borsten mündenden Flüssigkeitsauslaßkanal, der mittels eines von Hand öffenbaren, in Schließrichtung federbelasteten Ventilkörpers verschlossen ist.

Handbürsten der genannten Art sind bereits in verschiedenen Formen und für unterschiedliche Benützungszwecke, beispielsweise aus der BE-A 511 469 oder der US-A 1 376 702, bekannt. Sie sind aufwendig in ihrer Herstellung und können auf Dauer keine sichere Abdichtung des Flüssigkeitsauslaßkanales gewährleisten. Der Erfindung liegt daher die Aufgabe zugrunde, eine solche Handbürste besonders betriebssicher und preiswert herstellbar auszubilden.

Die gestellte Aufgabe wird erfindungsgemäß dadurch gelöst, daß als Schließfeder ein Federbügel vorgesehen ist, der an beiden Enden am Gehäuse eingespannt ist und mit dessen einer Seite der Ventilkörper und mit dessen anderer Seite über ein Verbindungsteil ein am Griffteil angeordnetes Handbetätigungsglied verbunden sind. Dabei können zweckmäßig Federbügel, Ventilkörper und das Verbindungsteil mit dem Handbetätigungsglied einstückig aus Kunststoff gefertigt sein.

Durch den vorgespannten Federbügel wird der Ventilkörper auf seinen Ventilsitz gedrückt und dadurch sichergestellt, daß bei abgelegter Handbürste keine Reinigungsflüssigkeit auslaufen kann. Durch die formschlüssige Koppelung des Handbetätigungsgliedes mit dem Federbügel und dem an ihm befestigten Ventilkörper ist zusätzlich sichergestellt, daß in der Öffnungsstellung des Handbetätigungsgliedes der Ventilkörper von seinem Ventilsitz abgehoben ist und den Flüssigkeitsauslaßkanal freigibt. Der Ventilkörper kann nicht an seinem Ventilsitz festbacken, sondern wird bei einer Verstellung des Handbetätigungsgliedes durch die auf das Handbetätigungsglied ausgeübte Kraft von seinem Ventilsitz gelöst. Der Flüssigkeitsauslaßkanal bleibt solange geöffnet, wie auf das Handbetätigungsglied eine Kraft ausgeübt wird. Sobald das Handbetätigungsglied losgelassen wird, bewegt der vorgespannte Federbügel nicht nur den Ventilkörper zurück auf seinen Ventilsitz, sondern bewegt auch das freigegebene Handbetätigungsglied zurück in seine Ruhestellung.

Zur preiswerten Herstellung der Handbürste kann das Gehäuse vorteilhafterweise mindestens teilweise aus zwei spiegelbildlich gleichen Hälften zusammengesetzt sein, wobei der Verbindungsteil als flexibler Steg ausgebildet ist und der Verbindungsteil und/oder das als Schieber ausgebildete Handbetätigungsglied in Führungsnuten gelagert sind, die teils in der einen und teils in der anderen Gehäusehälfte ausgebildet sind. Auch der Deckel für eine in bekannter Weise auf der Oberseite des Gehäuses ausgebildete Einfüllöffnung für Reinigungsflüssigkeit kann vorteilhafterweise als Klappdeckel ausgebildet sein, von dessen seine Schwenkachse bildenden beiden Lagerzapfen einer in eine Lageröffnung der einen und der andere in eine Lageröffnung der anderen Gehäusehälfte ragt. Der vorgefertigte Schließ- und Öffnungsmechanismus und der Klappdeckel für die Einfüllöffnung werden also beim Zusammensetzten der beiden Gehäusehälften in das Gehäuse formschlüssig eingebracht.

Ein weiterer Vorteil einer erfindungsgemäß ausgebildeten Handbürste besteht darin, daß die Handbürste mit einem gesonderten, die Reinigungsorgane tragenden Bürstenkörper versehen werden kann, der auswechselbar ist. Hierbei kann das Gehäuse entweder eine gesonderte Bodenwandung aufweisen, in welcher eine durch den Ventilkörper verschließbare Auslaßöffnung ausgebildet ist und auf welche der gesonderte, einen mit der Auslaßöffnung fluchtenden Durchgangskanal aufweisende Bürstenkörper auswechselbar aufsetzbar ist, oder aber der Boden des Gehäuses kann durch den dicht ansetzbaren Bürstenkörper, in welchem der durch den Ventilkörper verschließbare Auslaßkanal ausgebildet ist, selbst gebildet sein.

Nachfolgend wird ein Ausführungsbeispiel einer erfindungsgemäß ausgebildeten Handbürste in Form einer Stielbürste anhand der beiliegenden Zeichnung näher erläutert.

Im einzelnen zeigen:
- Fig. 1: eine Seitenansicht der Stielbürste;
- Fig. 2: einen zentralen Längsschnitt durch die Stielbürste;
- Fig. 3: einen Querschnitt durch den Stiel der Stielbürste entlang der Linie III-III in Fig. 2;
- Fig. 4a, 4b, 4c: drei perspektivische Einzeldarstellungen von anschraubbaren Bürstenkörpern;
- Fig. 5: eine Draufsicht auf die Außenseite eines anschraubbaren Bürstenkörpers;
- Fig. 6: einen Querschnitt durch den Bürstenkörper nach Fig. 5 entlang der Linie VI - VI in Fig. 5.

Die in der Zeichnung dargestellt Stielbürste 10 weist ein den Bürstenstiel 11 einschließendes Gehäuse 12 auf, an das ein runder Bürstenkörper 13 auswechselbar angesetzt ist. Der Bürstenstiel 11 ist handgerecht gestaltet und weist eine obere Griffmulde 14 für den Daumen und eine seitlich und unten angebrachte, geriffelte Griffmulde 15 für die übrigen Finger einer Hand auf. Vor der Griffmulde 14 für den Daumen befindet sich ein in Längsrichtung des Bürstenstieles 11 mittels des Daumens verstellbarer Schieber 16. Die Schieberverstellrichtung ist durch einen Doppelpfeil 17 in Fig. 1 angedeutet.

Wie aus dem zentralen Längsschnitt der Fig. 2 ersichtlich ist, ist am freien Ende des Bürstenstieles 11 eine Durchgangsöffnung 18 zum Aufhängen der Bürste an einem Haken ausgebildet. Das Gehäuse 12 mit dem Bürstenstiel 11 ist als Hohlgehäuse gestaltet und entlang der Schnittebene der Fig. 2 aus zwei spiegelbildlich gleichen Gehäusehälften 12a und 12b zusammengesetzt. Fig. 2 zeigt also die Verbindungsfläche der einen Gehäusehälfte 12a. Die Gehäusehälften 12a und 12b sind Kunststoff-Spritzgußteile, die nachträglich durch Schweißen miteinander verbindbar sind. Der sich bis in den Bürstenstiel 11 erstreckende Gehäusehohlraum 18 dient als Speicherraum für Reinigungsflüssigkeit, die durch eine auf der Oberseite des Gehäuses 12 ausgebildete und durch einen Klappdeckel 19 verschließbare Einfüllöffnung 20 einbringbar ist. Der Klappdeckel 19 ist mit Achszapfen 21 versehen, die seine Schwenkachse bilden und von den der eine in eine nicht bezeichnete Lageröffnung der Gehäusehälfte 12a und der andere in eine Lageröffnung der Gehäusehälfte 12b eingreift. In das Gehäuse 12 ist unten ein kreisrunder gewölbter Gehäuseboden 22 eingesetzt und beispielsweise durch Kleben mit einem Flanschring 23 des Gehäuses verbunden. Im Zentrum des Gehäusebodens 22 ist eine Flüssigkeitsauslaßöffnung 24 ausgebildet. Die Bodenwandung 22 ist mit einem Außengewinde 25 versehen, auf welches der Bürstenkörper 13 mit einem entsprechenden Innengewinde aufgeschraubt ist. Die Fig. 4a, 4b und 4c zeigen drei verschieden ausgebildete Bürstenkörper 13a, 13b und 13c, die jeweils mit einem Griffrand 26 auf der Höhe ihres Innengewindes 27 versehen sind und im Zentrum einen Durchgangskanal 28 aufweisen, der gemäß Fig. 2 mit der Flüssigkeitsauslaßöffnung 24 des Gehäusebodens 22 fluchtet. Der Bürstenkörper 13a ist gemäß Fig. 4a dicht mit relativ dünnen Borsten 29 besetzt. Der Bürstenkörper 13b gemäß Fig. 4b weist einen zylindrischen Schwammkörper 30 auf, und der in Fig. 4c dargestellte Bürstenkörper 13c ist wie der aus Fig. 2 ersichtliche Bürstenkörper 13 mit einzelnen Borstenbüscheln 31 besetzt.

Wie aus Fig. 2 ersichtlich ist, ist die Flüssigkeitsauslaßöffnung 24 des Gehäusebodens 22 mittels eines Ventilkörpers 32 verschlossen, der an einem Federbügel 33 angeformt ist. An der dem Ventilkörper 32 entgegengesetzten Seite des Federbügels 33 ist ein flexibler Verbindungssteg 34 angeformt, der zu dem Schieber 16 führt. Der Federbügel 33 mit dem Ventilkörper 32, dem Verbindungssteg 34 und dem Schieber 16 kann einstückig aus einem elastischen Kunststoffmaterial gefertigt sein. Der Federbügel 33, der mit seinen beiden Enden zwischen dem Gehäuseboden 22 und dem Ringflansch 23 des Gehäuses 12 eingespannt ist, kann aber auch aus Federstahl bestehen. Der Federbügel 33 ist gewölbt und am Gehäuse 12 so festgespannt, daß er auf den Ventilkörper 32 eine Vorspannung in dessen Schließrichtung ausübt. Der flexible Verbindungssteg 34 ist in einer Führungsnut des Gehäuses 12 geführt, die gemäß der Querschnittsdarstellung der Fig. 3 teils in der Gehäusehälfte 12a und teils in der Gehäusehälfte 12 b ausgebildet ist. Das gleiche gilt für den Schieber 16.

Bei einer Handbürste ohne auswechselbaren Bürstenkörper kann der Ventilsitz für den Ventilkörper direkt am Durchgangskanal 28 des Bürstenkörpers ausgebildet sein, der gleichzeitig den Behälterboden bildet.

Fig. 2 zeigt den Ventilkörper 32 in seiner Schließstellung, in welcher er durch die Vorspannung des Federbügels 33 gegen die Flüssigkeitsauslaßöffnung 24 gedrückt ist und sie verschließt. Soll Reinigungsflüssigkeit aus dem Speicherraum 18 in den Durchgangskanal 28 des Bürstenkörpers 13 gelangen, wird der Schieber 16 mit dem Daumen am Stiel 11 nach oben gezogen, wodurch der Federbügel 33 mit dem Ventilkörper 32 von der Flüssigkeitsauslaßöffnung 24 abgehoben wird. Sobald der Schieber 16 vom Daumen freigegeben wird, wird er durch die Kraft des Federbügels 33 wieder in seine aus Fig. 2 ersichtliche Ausgangslage zurückgezogen, und der Ventilkörper 32 verschließt wieder die Flüssigkeitsauslaßöffnung 24.

Fig. 5 zeigt eine Draufsicht auf die Außenseite einer Tragplatte 32, die gemäß Fig. 6 in einen Schraubring 33 einsetzbar ist, der ein Innengewinde 27 zur Befestigung auf dem Außengewinde 25 der Bodenwandung 22 der Stielbürste 10 aufweist. Auf der Außenseite der Tragplatte 32, die mit einer zentralen Durchgangsöffnung 34 versehen ist, sind mehrere, nach verschiedenen Seiten abgewinkelte, spitz auslaufende Haken 35 angeordnet und beim dargestellten Ausführungsbeispiel einstückig aus Kunststoff mit der Tragplatte 32 gefertigt. Auf diesen Haken 35 kann ein Bürstenwerkstück, beispielsweise gemäß Fig. 6 ein Schwammkörper 30', einfach dadurch befestigt werden, daß er gegen die Tragplatte 32 gedrückt wird, wobei sich die Haken 35 in dem Schwammkörper 30' verfangen. Anstelle eines Schwammkörpers 30' könnte auch ein aus Stahlwolle gefertigtes Werkstück auf den Haken 35 verankert werden.

## Patentansprüche

1. Handbürste (10) mit einem Griffteil (11) und mit einem als Speicher für eine Reinigungsflüssigkeit ausgebildeten, teilweise mit Borsten (31) besetzten Gehäuse (12), und mit mindestens einem zwischen den Borsten (31) mündenden Flüssigkeitsauslaßkanal (24/28), der mittels eines von Hand öffenbaren, in Schließrichtung federbelasteten Ventilkörpers (32) verschlossen ist, dadurch gekennzeichnet, daß als Schließfeder ein Federbügel (33) vorgesehen ist, der an beiden Enden am Gehäuse (12) eingespannt ist und mit dessen einer Seite der Ventilkörper (32) und mit dessen anderer Seite über ein Verbindungsteil (34) ein am Griffteil (11) angeordnetes Handbetätigungsglied (16) verbunden sind.

2. Handbürste nach Anspruch 1, dadurch gekennzeichnet, daß der Federbügel (33), der Ventilkörper (32) und das verbindungsteil (34) mit dem Handbetätigungsglied (16) einstückig aus Kunststoff gefertigt sind.

3. Handbürste nach Anspruch 1 und 2, dadurch gekennzeichnet, daß das Gehäuse (12) mindestens teilweise aus zwei spiegelbildlich gleichen Hälften (12a,12b) zusammengesetzt ist, der Verbindungsteil als flexibler Steg (34) ausgebildet ist und der Verbindungsteil und/oder das als Schieber (16) ausgebildete Handbetätigungsglied in Führungsnuten gelagert sind, die teils in der einen und teils in der anderen Gehäusehälfte (12a,12b) ausgebildet sind.

4. Handbürste nach einem der Ansprüche 1 bis 3, dadurch gekennzeichnet, daß das Gehäuse (12) einen Gehäusoboden (22) aufweist, in welchem eine durch den Ventilkörper (32) verschließbare Auslaßöffnung (24) ausgebildet ist und auf welchen ein gesonderter, die Reinigungsorgane (29,30,31) tragender Bürstenkörper (13,13a,13b,13c), der einen mit der Auslaßöffnung (24) fluchtenden Durchgangskanal (28) aufweist, auswechselbar aufsetzbar ist.

5. Handbürste nach Anspruch 4, dadurch gekennzeichnet, daß der gesonderte Bürstenkörper (13,13a,13b,13c) an das Gehäuse (12/22) anschraubbar ausgebildet ist.

6. Handbürste nach einem der Ansprüche 1 bis 5, dadurch gekennzeichnet, daß der Gehäuseboden durch den dicht ansetzbaren Bürstenkörper (13) selbst gebildet ist, in welchem der durch den Ventilkörper (32) verschließbare Flüssigkeitsauslaßkanal ausgebildet ist.

7. Handbürste nach einem der Ansprüche 1 bis 6, dadurch gekennzeichnet, daß auf der Oberseite des Gehäuses (12) in an sich bekannter Weise eine verschließbare Einfüllöffnung (20) für Reinigungsflüssigkeit ausgebildet ist und daß die Einfüllöffnung (20) mittels eines Klappdeckels (19) verschließbar ist, von dessen seine Schwenkachse bildenden beiden Lagerzapfen (21) einer in eine Lageröffnung der einen und der andere in eine Lageröffnung der anderen Gehäusehälfte (12a,12b) ragt.

8. Handbürste nach einem der Ansprüche 1 bis 7, dadurch gekennzeichnet, daß der mit dem Gehäuse 12/22 verbindbare gesonderte Bürstenkörper eine in einem Schraubering (33) anordenbare Tragplatte (32) aufweist, die eine zentrale Durchgangsöffnung (34) aufweist und auf ihrer Außenseite mit unterschiedlich ausgerichteten Haken (35) zum Halten eines Schwammkörpers (30') oder Stahlwollekörpers besetzt ist.

## Claims

1. Hand brush (10) comprising a handle section (11) and a housing (12) which is arranged to be a container for a cleansing liquid and partially fitted with bristles (31), and with at least one liquid-outlet channel (24/28) which terminates between the bristles (31) and is closable by a valve body (32) which is manually opened and spring-loaded in the closing direction, characterised in that the closing spring is a spring web (33) which is clamped into both ends of the housing (12), and the one side is connected to the valve body (32), and the other side is connected via a connecting member (34) to a manual operating member (16) which is arranged at the handle section (11).

2. Hand brush according to claim 1, characterised in that the spring web (33), the valve body (32) and the connecting member (34) are made in one piece with the manual operating member (16) and of a synthetic material.

3. Hand brush according to claim 1 and 2, characterised in that the housing (12) is at least partially composed of two mirror-symmetrically equal halves (12a, 12b), the connecting member is constructed to be a flexible web (34), and the connecting member and/or the manual operating member, which is a slide (16), is/are mounted in guide grooves arranged partly in the one, and partly in the other housing half (12a, 12b).

4. Hand brush according to one of claims 1 to 3, characterised in that the housing (12) comprises a housing bottom (22) in which is arranged an outlet aperture (24) which is closable by means of a valve body (32) and onto which bottom can be exchangeably mounted a separate brush body (13, 13a, 13b, 13c), which carries the cleansing elements (29, 30, 31) and which includes a connecting channel (28) which is flush with the outlet aperture (24).

5. Hand brush according to claim 4, characterised in that the separate brush body (13, 13a, 13b, 13c) is arranged to be screwed onto the housing (12/22).

6. Hand brush according to one of claims 1 to 5, characterised in that the housing bottom is formed by the tightly attachable brush body (13) which comprises the liquid outlet channel which is closeable by means of the valve body (32).

7. Hand brush according to one of claims 1 to 6, characterised in that the top surface of the housing (12) accommodates in a conventional manner a closable filler opening (20) for the cleansing liquid, and in that the filler opening (20) is closed by means of a flap lid (19) with one of the two mounting webs (21), which form its pivot axis, extending into a mounting aperture of the one housing half (12a, 12b), and the other into a mounting aperture of the other housing half.

8. Hand brush according to one of claims 1 to 7, characterised in that the separate brush body, which is connectable to the housing (12/22), comprises a support plate (32) arranged in a threaded ring (33), which plate comprises a central passage (34) and is fitted on its outside with hooks (35) of different orientation for holding a sponge body (30') or a steel-wool body.

## Revendications

1. Brosse à main (10) avec une poignée (11) et avec un boîtier (12) conçu comme réserve pour un liquide de nettoyage, partiellement muni de poils (31), et avec au moins un canal d'évacuation du liquide (24/28) débouchant entre les poils (31), qui est fermé au moyen d'un corps de vanne (32) ouvrable à la main, sollicité par ressort dans le sens de fermeture, caractérisé en ce qu'un étrier de ressort (33) est prévu comme ressort de fermeture, qui est tendu aux deux extrémités du boîtier (12) et à une partie duquel le corps de vanne (32) et à l'autre partie duquel un élément de manoeuvre manuel (16) disposé sur la poignée (11) par l'intermédiaire d'une pièce de liaison (34) sont reliés.

2. Brosse à main selon la revendication 1, caractérisée en ce que l'étrier de ressort (33), le corps de vanne (32) et la pièce de liaison (34) sont fabriqués en matière plastique en un seul bloc avec l'élément de manoeuvre manuel (16).

3. Brosse à main selon les revendications 1 et 2, caractérisée en ce que le boîtier (12) est constitué au moins partiellement de deux moitiés identiques de façon inversée (12a, 12b), la pièce de liaison est conçue comme une entretoise flexible (34) et la pièce de liaison et/ou l'élément de manoeuvre manuel conçu comme un coulisseau (16) est monté sur des rainures de guidage qui sont pratiquées en partie dans l'une et en partie dans l'autre moitié du boîtier (12a, 12b).

4. Brosse à main selon l'une des revendications 1 à 3, caractérisée en ce que le boîtier (12) présente un fond de boîtier (22) dans lequel est pratiquée une ouverture d'évacuation (24) obturable par le corps de vanne (32) et sur lequel un corps de brosse séparé (13, 13a, 13b, 13c) portant les organes de nettoyage (29, 30, 31), qui présente un canal de passage (28) aligné avec l'ouverture d'évacuation (24) peut être monté amovible.

5. Brosse à main selon la revendication 4, caractérisée en ce que le corps de brosse séparé (13, 13a, 13b, 13c) est prévu vissable au boîtier (12/22).

6. Brosse à main selon l'une des revendications 1 à 5, caractérisée en ce que le fond de boîtier est formé par le corps de brosse (13) lui-même, montable de façon hermétique, dans lequel le canal d'évacuation du liquide est prévu obturable par le corps de vanne (32).

7. Brosse à main selon l'une des revendications 1 à 6, caractérisée en ce que sur le côté supérieur du boîtier (12) une ouverture de remplissage obturable (20) pour liquide de nettoyage est formée d'une manière connue en soi et en ce que l'ouverture de remplissage (20) est obturable au moyen d'un couvercle rabattant (19) dont l'un des deux tourillons (21) formant son axe de pivotement dépasse dans une ouverture de support d'une moitié de boîtier (12a, 12b) et l'autre dans une ouverture de support de l'autre moitié de boîtier.

8. Brosse à main selon l'une des revendications 1 à 7, caractérisée en ce que le corps de brosse séparé pouvant être relié au boîtier 12/22 présente une plaque support (32) pouvant être disposée dans un anneau fileté (33), qui présente une ouverture de passage centrale (34) et qui est munie sur son côté extérieur de crochets (35) orientés différemment pour maintenir un corps d'éponge (30') ou un corps de paille de fer.
